# EUROPÄISCHE PATENTSCHRIFT

(11) **EP 0 641 048 B1**
(45) Veröffentlichungstag und Bekanntmachung des Hinweises auf die Patenterteilung: **15.01.1997**
(21) Anmeldenummer: 94113371.2
(22) Anmeldetag: 26.08.1994
(51) Int. Cl.: H01R 43/01

(54) **Werkzeugkopf für ein Anlegewerkzeug**
Tool-head for wiring tool
Tête d'outil pour un outil de connexion

(30) Priorität: 27.08.1993 DE 9312883 U
(43) Veröffentlichungstag der Anmeldung: 01.03.1995
(73) Patentinhaber: QUANTE AKTIENGESELLSCHAFT, 42109 Wuppertal (DE)
(72) Erfinder: Burmeister, Klaus-Dieter, Dipl.-Ing., D-42111 Wuppertal (DE)
(74) Vertreter: Kohlmann, Karl Friedrich, Dipl.-Ing.

(56) Entgegenhaltungen:
- DE-A- 3 623 258
- DE-A- 4 030 482

## Beschreibung

Die vorliegende Erfindung betrifft einen einstückigen Werkzeugkopf für ein Anlegewerkzeug zum abisolierfreien Kontaktieren einer Ader in einem Anschlußkontakt, der in einem Gehäuse gelagert ist, nach dem Oberbegriff des Anspruchs 1.

Derartige Anlegewerkzeuge zum Kontaktieren von abisolierfreien Anschlußkontakten sind aus dem Stand der Technik in verschiedenen Ausführungsformen bekannt. So beschreiben beispielsweise die CH-PS 669 284, die DE-OS 34 32 028, das DE-GM 80 13 494 sowie die DE-PS 38 03 969 jeweils Anlegewerkzeuge, bei denen bei dem abisolierfreien Kontaktieren der Ader in dem Anschlußkontakt eine Drahtüberlänge mittels einer scherenartigen Abschneidevorrichtung entfernt wird. Derartige Werkzeuge weisen aufgrund ihrer komplizierten Mechanik einen komplexen vielteiligen Aufbau auf und sind deshalb in der Herstellung relativ teuer.

Ein Werkzeugkopf nach dem Oberbegriff des Anspruchs 1 ist aus der DE-OS 36 23 258 bekannt. Bei diesem bekannten Werkzeugkopf ist als Trenneinrichtung zum Abtrennen der Aderüberlänge an einem vorderen Ende eines Schenkels ein Messer vorgesehen. Dieses Messer trennt am Ende des Kontaktierungsvorganges die Aderüberlänge ab, wobei beim Schneidevorgang eine Weiterbewegung der kontaktierten Ader durch das Gehäuse des Anschlußkontaktes verhindert wird.

Es ist das der vorliegenden Erfindung zugrundeliegende Problem (Aufgabe), einen Werkzeugkopf für ein Anlegewerkzeug (Beschaltungswerkzeug) zu schaffen, der materialsparend und billig hergestellt werden kann und der verschleißfrei ist, wobei gleichzeitig ein schnelles und zuverlässiges Kontaktieren gewährleistet sein soll.

Diese Aufgabe wird durch einen Werkzeugkopf mit den Merkmalen des Anspruchs 1 und durch ein Verfahren gemäß Anspruch 13 gelöst.

Erfindungsgemäß ist an den vorderen Enden beider Schenkel des Werkzeugkopfes eine Führungsnut für die Ader vorgesehen, wobei diese beiden Führungsnuten fluchten und senkrecht zur Werkzeugachse verlaufen. Daher läßt sich beim Kontaktieren das Ende der zu kontaktierenden Ader in günstiger Weise in die fluchtenden Führungsnuten einlegen, so daß das Aderende min Hilfe des Beschaltungswerkzeuges in den gewünschten Anschlußkontakt geführt werden kann. Dadurch, daß das Aderende in den Führungsnuten fixiert ist, kann dieses sicher in den jeweiligen Anschlußkontakt eingeführt werden. Hierbei muß also nicht zuerst die Ader an den jeweiligen Anschlußkontakt geführt werden, wobei anschließend das Beschaltungswerkzeug aufgesetzt wird, sondern die Ader kann zusammen mit dem Beschaltungswerkzeug zum Anschlußkontakt geführt werden. Hierdurch ist eine wesentlich schnellere und sicherere Arbeitsweise gewährleistet, da ein Herausrutschen des Aderendes aus dem zu bestückenden Anschlußkontakt nicht mehr auftreten kann.

Ferner ist erfindungsgemäß die Führungsnut des Schenkels ohne Trenneinrichtung, in Richtung der Werkzeugachse gesehen, tiefer als die Führungsnut des Schenkels mit Trenneinrichtung. Gleichzeitig bildet der Nutengrund beider Führungsnuten einen Stößel, wobei der Nutengrund der Führungsnut des Schenkels mit Trenneinrichtung eine Scherfläche mit einer Scherkante bildet. Durch diese erfindungsgemäßen Merkmale wird nicht nur erreicht, daß die Ader beim Kontaktieren vom Beschaltungswerkzeug sicher geführt werden kann, sondern darüber hinaus erfolgt am ende des Kontaktierungsvorgangs aufgrund der unterschiedlich tiefen Führungsnuten ein Abscheren der Aderüberlänge hinter dem Anschlußkontakt mittels der im Werkzeugkopf vorgesehenen Scherkante. Hierbei handelt es sich bei der Schereinrichtung nicht um ein aus dem Stand der Technik bekanntes Messer, das einerseits aufwendig herzustellen ist und andererseits Verschleiß unterliegt, sondern erfindungsgemäß erfolgt das Abscheren der Aderüberlänge durch die Scherkante des Werkzeugkopfes in Verbindung mit einer Kante des Gehäuses des Anschlußkontaktes. Durch diese spezielle Ausbildung ist ein Scherelement geschaffen, das keinem Verschleiß unterliegt, da das Abscheren durch Zusammenwirken einer Kante eines Nutengrundes mit einer Kante des Gehäuses erfolgt. Darüber hinaus entfallen bei dem Werkzeugkopf gemäß der Erfindung zusätzliche scherende oder schneidende Trenneinrichtungen, d.h. der Werkzeugkopf gemäß der Erfindung ist besonders materialsparend herzustellen.

Vorteilhafte Ausführungsformen der Erfindung sind durch die Unteransprüche gekennzeichnet.

So kann die Scherfläche zur Werkzeugachse, in Betätigungsrichtung gesehen, einen Winkel zwischen 90° und 120° einschließen. Hierdurch ist zwischen Scherfläche und Betätigungsrichtung bzw. Werkzeugachse ein stumpfer Winkel geschaffen, der ein gutes Abscheren der Aderüberlänge gewährleistet. Gleichzeitig ist durch diesen stumpfen Winkel sichergestellt, daß - im Gegensatz zu einer Messerschneide - an der Scherkante kein Verschleiß auftritt.

Die zwischen den Schenkeln des Werkzeugkopfes vorgesehene Öffnung kann nach einer weiteren Ausführungsform der Erfindung im wesentlichen U-förmig ausgebildet sein. Hierdurch ist gewährleistet, daß der Werkzeugkopf sicher über den zu bestückenden Anschlußkontakt geführt werden kann.

Nach einer weiteren Ausführungsform der Erfindung sind zu beiden Seiten der Öffnung Ausnehmungen vorgesehen, die eine Führungskontur des Gehäuses aufnehmen. Insbesondere können sich diese Ausnehmungen auch von dem vorderen Ende des Werkzeugkopfes in Richtung seines hinteren Endes konisch erweitern. Hierdurch wird wiederum ein präzises Arbeiten erleichtert, da durch den relativ schmalen Einlaß der Öffnungen ein gutes Positionieren des Werkzeugkopfes möglich ist. Gleichzeitig ist durch die konische Erweiterung sichergestellt, daß das Beschaltungswerkzeug während des Kontaktierungsvorgangs nicht verkantet, sondern ein gewisses (geringes) Spiel vorhanden ist, damit das Abscheren der Ader zügig erfolgen kann. Eine besonders gute Führung des Werkzeugkopfes in dem Anschlußkontaktgehäuse wird erzielt, wenn die Ausnehmungen zu beiden Seiten der Öffnung an ihrem hinteren Ende bogenförmig verlaufen.

Nach einer weiteren Ausführungsform der Erfindung können durch die Öffnung zwischen den Schenkeln des Werkzeugkopfes und die Ausnehmungen zu beiden Seiten der Öffnung zwei Führungsstege gebildet sein, die parallel zur Werkzeugachse verlaufen. Derartige Führungsstege erhöhen wiederum die Bedienerfreundlichkeit, da das Werkzeug zielsicher in den jeweiligen Kontakt eingeführt werden kann.

Nach einer bevorzugten Ausführungsform kann hierbei das vordere Ende zumindest eines Führungssteges einen zusätzlichen Stößel bilden, der die zu kontaktierende Ader in dem Gehäuse des Anschlußkontaktes mechanisch festklemmt. Hierbei erfolgt ein Hinabdrücken der Ader in den Anschlußkontakt zunächst durch die Stößel, die durch den Nutengrund der beiden Führungsnuten der Schenkel gebildet sind. Durch das vordere Ende des einen Führungssteges ist jedoch ein zusätzlicher Stößel geschaffen, der nach Abscheren der Aderüberlänge am Ende des Kontaktierungsvorganges die Ader hinter dem Anschlußkontakt in dem Gehäuse festklemmt. Hierdurch werden äußerst zuverlässige Klemmverbindungen erzielt.

Nach einer weiteren Ausführungsform können bei zumindest einer Führungsnut die der Öffnung zugewandten Kanten der Nutenwände abgeschrägt sein. Diese Ausbildung erleichtert wiederum das Einführen des Werkzeugkopfes in den Anschlußkontakt.

Nach einer weiteren Ausführungsform kann der Werkzeugkopf aus Metall bestehen. Hierdurch ist ein äußerst robuster und gleichzeitig leicht herzustellender Werkzeugkopf geschaffen, der praktisch keinem Verschleiß unterliegt.

Wenn der erfindungsgemäße Werkzeugkopf an einem Griffteil befestigt wird, ist hierdurch ein Anlegewerkzeug mit den vorstehend geschilderten Vorteilen geschaffen. Das Griffteil dieses Anlegewerkzeuges kann aus Kunststoff bestehen.

Nachfolgend wird die vorliegende Erfindung rein beispielhaft anhand eines bevorzugten Ausführungsbeispiels sowie mittels der beigefügten Zeichnungen beschrieben. Es zeigen:
- Fig. 1: eine teilgeschnittene Seitenansicht eines Werkzeugkopfes gemäß der Erfindung sowie eines Teiles des Anschlußkontaktgehäuses;
- Fig. 2: eine Ansicht des Werkzeugkopfes von Fig. 1 gesehen in Richtung II; und
- Fig. 3: eine Ansicht des Werkzeugkopfes von Fig. 1 gesehen in Richtung III.

Wie Fig. 1 zeigt, weist der Werkzeugkopf 10 zwei parallel verlaufende Schenkel 12 und 14 auf, die zwischen sich eine Öffnung 16 bilden. Hierbei verlaufen die Schenkel 12 und 14 parallel zur Werkzeugachse X. An dem vorderen Ende des Schenkels 12 ist eine Trenneinrichtung in Form einer Scherfläche 18 und einer Scherkante 24 gebildet.

Wie Fig. 2 zeigt, wird die Scherfläche 18 durch den Nutengrund einer Führungsnut 20 gebildet, die am vorderen Ende des Schenkels 12 ausgebildet ist.

Fig. 1 zeigt, daß die Scherfläche 18 zusammen mit einer Innenfläche 22 des Schenkels 12 eine Scherkante 24 bildet. Hierbei beträgt der Winkel zwischen der Scherfläche 18 und der Werkzeugachse X bzw. der dazu parallelen Innenfläche 22 des Schenkels 12 ca. 105°, gesehen in Betätigungsrichtung B des Anlegewerkzeuges.

Wie Fig. 1 zeigt, sind die der Öffnung 16 zugewandten Kanten der Führungsnut 20 mit einer Abschrägung 26 versehen, welche die Handhabung des Anlegewerkzeuges erleichtert.

Der in Fig. 1 obere Schenkel 14 des Werkzeugkopfes 10 ist an seinem vorderen Ende ebenfalls mit einer Führungsnut 28 versehen, die mit der Führungsnut 20 des unteren Schenkels 12 fluchtet, wobei jedoch - in Richtung der Werkzeugachse X gesehen - die Führungsnut 28 des Schenkels 14 tiefer ist als die Führungsnut 20 des Schenkels 12. Wie ein Vergleich der Fig. 2 und 3 zeigt, ist ein Nutengrund 19 (Fig. 3) der Führungsnut 28 weiter vom vorderen Ende des Werkzeugkopfes entfernt als der Nutengrund 18 (Fig. 2) der Führungsnut 20. Jedoch verlaufen beide Führungsnuten 20 und 28 senkrecht zur Werkzeugachse X.

Die der Öffnung 16 zugewandten Kanten der Nutenwände der Führungsnut 28 sind ebenfalls mit einer Abschrägung 30 versehen, um ein Einführen des Werkzeugkopfes zu erleichtern.

Die Öffnung 16 zwischen den Schenkeln 12 und 14 des Werkzeugkopfes 10 ist im wesentlichen U-förmig ausgebildet. Hierbei sind zu beiden Seiten der Öffnung 16 Ausnehmungen 32 und 32' (vgl. Fig. 2 und 3) vorgesehen, die eine Führungskontur eines Gehäuses 72 einer Anschlußleiste 70 aufnehmen können. Hierbei erweitern sich (in Fig. 1 von der Seite gesehen) die Ausnehmungen 32, 32' vom vorderen Ende des Werkzeugkopfes 10 in Richtung seines hinteren Endes. Das hintere Ende 33, 33' der Ausnehmungen 32, 32' verläuft dabei bogenförmig, so daß die Ausnehmungen 32, 32', von der Seite her gesehen, eine tropfenähnliche Kontur bilden.

Wie Fig. 1 zeigt, wird durch die Öffnung 16 und die Ausnehmungen 32, 32' jeweils am Schenkel 12 ein Führungssteg 34 und am Schenkel 14 ein Führungssteg 36 gebildet. Diese Führungsstege 34 und 36 verlaufen parallel zur Werkzeugachse X. Das vordere Ende 38 des Steges 34 bildet dabei zusammen mit dem Nutengrund 19 einen zusätzlichen Stößel, der die Ader 76 in dem Gehäuse 72 der Anschlußleiste 70 festklemmt.

Wie die Fig. 2 und 3 zeigen, ist der Werkzeugkopf an seinem vorderen Ende verjüngt ausgebildet.

Fig. 1 zeigt im rechten Teil den Aufbau der Anschlußleiste 70, die das Gehäuse 72 sowie einen Anschlußkontakt 74 aufweist. In dem Anschlußkontakt 74 ist in dem gezeigten Beispiel eine Ader 76 eingelegt, die zu kontaktieren und deren Überlänge 77 abzuscheren ist.

Nachfolgend wird der Vorgang des Kontaktierens und Abscherens bei Einsatz des erfindungsgemäßen Werkzeugkopfes beschrieben.

Zu Beginn des Kontaktierungsvorgangs kann die Ader 76, wie dies in Fig. 1 gezeigt ist, in den Anschlußkontakt eingelegt werden. Jedoch kann die Ader 76 auch vorteilhafterweise zu Beginn des Kontaktierungsvorgangs in die Führungsnuten 20 und 28 eingelegt werden, wodurch ein präzises Positionieren der Ader in dem Anschlußkontakt gewährleistet ist. Durch weiteres Vorwärtsbewegen des Werkzeugkopfes 10 in Betätigungsrichtung B wird die Ader 76 in den Anschlußkontakt 74 hineingedrückt, dabei abisoliert und festgeklemmt. Bei diesem Vorgang dient sowohl der Nutengrund 18 der Führungsnut 20 wie auch der Nutengrund 19 der Führungsnut 28 als Stößel. Am Ende des Kontaktierungsvorganges wird die Aderüberlänge 77 durch die Scherkante 24 an einer Kante 78 der Anschlußleiste 70 abgeschert. Gleichzeitig drückt das als zusätzlicher Stößel wirkende, vordere Ende 38 des Steges 34 die Ader 76 in eine nicht näher dargestellte Klemmöffnung der Anschlußleiste 70. Hierdurch ist eine optimale Kontaktierung gewährleistet.

Dadurch, daß die Ausnehmungen 32, 32' sich konisch erweitern, ist gleichzeitig ein gewisses Spiel gewährleistet, das ein Abscheren erleichtert und ein Verkanten des Werkzeuges verhindert.

Nachdem die Überlänge 77 abgeschert worden ist, ist die Ader 76 in dem Anschlußkontakt 74 und dem Gehäuse 72 der Anschlußleiste 70 bestmöglich festgeklemmt und kontaktiert, wobei gleichzeitig die Aderüberlänge abgeschert ist. Somit kann der Werkzeugkopf 10 entgegen der Betätigungsrichtung B zurückgeführt werden.

Durch die erfindungsgemäße Ausgestaltung des Werkzeugkopfes ist beim Kontaktieren und Scheren lediglich ein geringer Kraftaufwand erforderlich.

Darüber hinaus ist der Werkzeugkopf 10 in einem nicht dargestellten Griffteil befestigt, das aus Kunststoff besteht. Hierdurch ist ein sehr gut handhabbares Anlegewerkzeug geschaffen.

## Patentansprüche

1. Einstückiger Werkzeugkopf für ein Anlegewerkzeug zum abisolierfreien Kontaktieren einer Ader (76) in einem Anschlußkontakt (74), der in einem Gehäuse (72) gelagert ist, mit
- einer Werkzeugachse (X),
- zwei zur Werkzeugachse (X) parallel verlaufenden Schenkeln (12, 14), die jeweils einen Stößel bilden,
- einer Öffnung (16) zwischen den Schenkeln, und
- einer an einem vorderen Ende eines Schenkels (12) vorgesehenen Trenneinrichtung zum Abtrennen einer Aderüberlänge (77) an einer Kante (78) des Gehäuses (72),
dadurch **gekennzeichnet,** daß
- an den vorderen Enden beider Schenkel (12, 14) eine Führungsnut (20, 28) für die Ader (76) vorgesehen ist,
- beide Führungsnuten (20, 28) fluchten und senkrecht zur Werkzeugachse (X) verlaufen,
- die Führungsnut (28) des Schenkels (14) ohne Trenneinrichtung in Richtung der Werkzeugachse (X) gesehen tiefer ist als die Führungsnut (20) des Schenkels (12) mit Trenneinrichtung, wobei
- der Nutengrund (18, 19) beider Führungsnuten (20, 28) jeweils einen Stößel bildet, und
- der Nutengrund der Führungsnut (20) des Schenkels (12) mit Trenneinrichtung eine Scherfläche (18) mit einer Scherkante (24) bildet.

2. Werkzeugkopf nach Anspruch 1,
dadurch **gekennzeichnet,** daß
die Scherfläche (18) zur Werkzeugachse (X) in Betätigungsrichtung (B) gesehen einen Winkel zwischen 90° und 120° einschließt.

3. Werkzeugkopf nach Anspruch 1,
dadurch **gekennzeichnet** , daß
die Öffnung (16) im wesentlichen U-förmig ausgebildet ist.

4. Werkzeugkopf nach Anspruch 1,
dadurch **gekennzeichnet** , daß
zu beiden Seiten der Öffnung (16) Ausnehmungen (32, 32') vorgesehen sind, die eine Führungskontur des Gehäuses (72) aufnehmen.

5. Werkzeugkopf nach Anspruch 4,
dadurch **gekennzeichnet,** daß
die Ausnehmungen (32, 32') sich von dem vorderen Ende des Werkzeugkopfes (10) in Richtung seines hinteren Endes konisch erweitern.

6. Werkzeugkopf nach Anspruch 3 oder 4,
dadurch **gekennzeichnet** , daß
das hintere Ende der Ausnehmungen (32, 32') bogenförmig verläuft.

7. Werkzeugkopf nach Anspruch 4,
dadurch **gekennzeichnet** , daß
durch die Öffnung (16) und die Ausnehmungen (32, 32') zwei zur Werkzeugachse (X) parallele Führungsstege (34, 36) gebildet sind.

8. Werkzeugkopf nach Anspruch 1,
dadurch **gekennzeichnet** , daß
die vorderen Enden (19, 38) der Führungsstege (34, 36) Stößel bilden, welche die Ader (76) in dem Gehäuse (72) mechanisch festklemmen.

9. Werkzeugkopf nach Anspruch 1,
dadurch **gekennzeichnet** , daß
bei zumindest einer Führungsnut (20, 28) die der Öffnung (16) zugewandten Kanten (26, 30) der Nutenwände abgeschrägt sind.

10. Werkzeugkopf nach Anspruch 1,
dadurch **gekennzeichnet** , daß
er aus Metall besteht.

11. Anlegewerkzeug bestehend aus einem Werkzeugkopf (10) nach einem der vorstehenden Ansprüche und einem Griffteil, an dem der Werkzeugkopf befestigt ist.

12. Anlegewerkzeug nach Anspruch 10,
dadurch **gekennzeichnet** , daß
das Griffteil aus Kunststoff besteht.

13. Verfahren zum abisolierfreien Kontaktieren einer Ader (76) in einem Anschlußkontakt (74), der in einem Gehäuse (72) gelagert ist, mit einem Anlegewerkzeug, das einen Werkzeugkopf (10) aufweist, wobei
die Ader (76) durch Vorwärtsbewegen des Werkzeugkopfes (10) in den Anschlußkontakt (74) hineingedrückt und dabei abisoliert, kontaktiert und festgeklemmt wird,
dadurch **gekennzeichnet,** daß
am Ende des Kontaktierungsvorgangs die Aderüberlänge (77) durch eine Scherkante (24), die von einer Scherfläche (18) und einer Innenfläche (22) des Werkzeugkopfes (10) gebildet ist, an einer Kante (78) des Gehäuses (72) abgeschert wird.

## Claims

1. One-piece tool head for a contact. tool for making insulation-free contact to a wire (76) in a connector contact (74) which is mounted in a housing (72), having
- a tool axis (X),
- two legs (12, 14) extending in parallel to the tool axis (X), each of which form a pushing tool,
- an opening (16) between the legs, and
- a separating device provided at a front end of a leg (12) for separating an excess length of wire (77) at an edge (78) of the housing (72),
**characterised** in that
- at the front ends of both legs (12, 14) a guide groove (20, 28) for the wire (76) is provided,
- both guide grooves (20, 28) are aligned and extend perpendicularly to the tool axis (X),
- viewed in the direction of the tool axis (X) the guide groove (28) of the leg (14) without separating device is deeper than the guide groove (20) of the leg (12) with the separating device,
- the groove bottom (18, 19) of both guide grooves (20, 28) each forming a pushing tool, and
- the'groove bottom of the guide groove (20) of the leg (12) with the separating device forming a shear surface (18) with a shearing edge (24).

2. Tool head according to Claim 1,
**characterised** in that
viewed in the operating direction (B) the shear surface (18) encloses a angle of between 90° and 120° to the tool axis (X).

3. Tool head according to Claim 1,
**characterised** in that
the opening (16) is constructed essentially in the shape of a U.

4. Tool head according to Claim 1,
**characterised** in that
on both sides of the opening (16) recesses (32, 32') are provided which accommodate a guide contour of the housing (72).

5. Tool head according to Claim 4,
**characterised** in that
the recesses (32, 32') widen conically from the front end of the tool head (10) in the direction of its rearward end.

6. Tool head according to Claim 3 or 4,
**characterised** in that
the rearward end of the recesses (32, 32') extends in the shape of an arc.

7. Tool head according to Claim 4,
**characterised** in that
due to the opening (16) and the recesses (32, 32') two guide webs (34, 36) are formed parallel to the tool axis (X).

8. Tool head according to Claim 1,
**characterised** in that
the front ends (19, 38) of the guide webs (34, 36) form pushing tools which mechanically wedge the wire (76) in the housing (72).

9. Tool head according to Claim 1,
**characterised** in that
in the case of at least one guide groove (20, 28) the edges (26, 30) of the groove walls facing towards the opening (16) are bevelled.

10. Tool head according to Claim 1,
**characterised** in that
it consists of metal.

11. Contact tool consisting of a tool head (10) according to one of the preceding claims and of a handle part to which the tool head is fastened.

12. Contact tool according to Claim 10,
**characterised** in that
the handle part consists of plastic.

13. Method of making insulation-free contact to a wire (76) in a connector contact (74) which is mounted in a housing (72), having a contact tool comprising a tool head (10),
the wire (76) being pushed into the connector contact (74) by forward movement of the tool head (10) and in so doing being stripped, made contact with and wedged in place,
**characerised** in that
at the end of the process of making contact the excess length of wire (77) is severed at an edge (78) of the housing (72) by means of a shearing edge (24) which is formed from a shear surface (18) and an inner surface (22) of the tool head (10).

## Revendications

1. Tête d'outil d'une seule pièce pour un outil de connexion, pour la mise en contact d'un conducteur (76) dénudé dans un contact de raccordement (74) qui est monté dans un boîtier (72), comportant
- un axe d'outil (X),
- deux ailes (12, 14) s'étendant parallèlement à l'axe d'outil (X), et qui forment chacune un poussoir,
- une ouverture (16) entre les ailes, et
- un dispositif de coupe, prévu à une extrémité avant d'une aile (12), pour sectionner une longueur excédentaire (77) de conducteur sur une arête (78) du boîtier (72),
caractérisée en ce que
- à l'extrémité avant des deux ailes (12, 14) est prévue une rainure de guidage (20, 28) pour le conducteur (76),
- les deux rainures de guidage (20, 28) sont alignées sur, et perpendiculaires à l'axe d'outil (X),
- la rainure de guidage (28) de l'aile (14) dépourvue de dispositif de coupe est plus profonde, dans la direction de l'axe d'outil (X), que la rainure de guidage (20) de l'aile (12) qui présente un dispositif de coupe, tandis que
- les fonds de rainure (18, 19) des deux rainures de guidage (20, 28) forment chacun un poussoir, et
- le fond de rainure de la rainure de guidage (20) de l'aile (12) qui présente un dispositif de coupe forme une surface de cisaillage (18) avec une arête de cisaillage (24).

2. Tête d'outil selon la revendication 1, caractérisée en ce que la surface de cisaillage (18) forme, dans la direction d'actionnement (B), un angle de 90° à 120° avec l'axe d'outil (X).

3. Tête d'outil selon la revendication 1, caractérisée en ce que l'ouverture (16) est configurée essentiellement en forme de U.

4. Tête d'outil selon la revendication 1, caractérisée en ce que, des deux côtés de l'ouverture (16), sont prévus des évidements (32, 32') qui reçoivent un profil de guidage du boîtier (72).

5. Tête d'outil selon la revendication 4, caractérisée en ce que, à partir de l'extrémité avant de la tête d'outil (10), les évidements (32, 32') s'élargissent coniquement en direction de son extrémité arrière.

6. Tête d'outil selon la revendication 3 ou 4, caractérisée en ce que l'extrémité arrière des évidements (32, 32') s'étend en forme d'arc.

7. Tête d'outil selon la revendication 4, caractérisée en ce que deux traverses de guidage (34, 36) parallèles à l'axe d'outil (X) sont formées par l'ouverture (16) et les évidements (32, 32').

8. Tête d'outil selon la revendication 1, caractérisée en ce que les extrémités avant (19, 38) des traverses de guidage (34, 36) forment des poussoirs qui bloquent mécaniquement le conducteur (76) dans le boîtier (72).

9. Tête d'outil selon la revendication 1, caractérisée en ce que, pour au moins une rainure de guidage (20, 28), les arêtes (26, 30) des parois de la rainure tournées vers l'ouverture (16), sont chanfreinées.

10. Tête d'outil selon la revendication 1, caractérisée en ce qu'elle est réalisée en métal.

11. Outil de connexion, constitué d'une tête d'outil (10) selon l'une des revendications précédentes et d'une pièce de préhension sur laquelle est fixée la tête d'outil.

12. Outil de connexion selon la revendication 10, caractérisé en ce que la pièce de préhension est réalisée en matière synthétique.

13. Procédé pour la mise en contact d'un conducteur (76) dénudé dans un contact de raccordement (74) qui est monté dans un boîtier (72), avec un outil de connexion qui présente une tête d'outil (10), dans lequel le conducteur (76) est enfoncé et ainsi dénudé, mis en contact et bloqué, par le déplacement vers l'avant de la tête d'outil (10) dans le contact de raccordement (74), caractérisé en ce que, à la fin de l'opération de mise en contact, la longueur excédentaire (77) de conducteur est cisaillée sur une arête (78) du boîtier (72) par une arête de cisaillage (24) qui est formée par une surface de cisaillagé (18) et une surface intérieure (22) de la tête d'outil (10).
